# FASCICULE DE BREVET EUROPEEN

(11) **EP 2 597 230 B1**
(45) Date de publication et mention de la délivrance du brevet: **06.08.2014**
(21) Numéro de dépôt: 12193138.0
(22) Date de dépôt: 19.11.2012
(51) Int. Cl.: E05B 9/10, E05B 27/00

(54) **Cylindre de serrure de sûreté**
Schliesszylinder für ein Sicherheitsschloss
Cylinder for a security lock

(30) Priorité: 25.11.2011 FR 1160823
(43) Date de publication de la demande: 29.05.2013
(73) Titulaire: Assa Abloy Aube Anjou, 10000 Troyes (FR)
(72) Inventeur: Chanel, Frédéric C/O Assa Abloy Aube Anjou, F10300 Sainte-Savine (FR); Julien, Hervé, F10100 Romilly sur Seine (FR); Robin, Hervé, F10420 Les Noes Pres Troyes (FR); Mutter, Willy, F10410 Saint Parres aux Tertres (FR)
(74) Mandataire: Laget, Jean-Loup

(56) Documents cités:
- EP-A1- 2 218 850
- WO-A1-92/09772
- DE-A1- 2 905 565
- DE-B- 1 194 287

## Description

L'invention concerne un cylindre de serrure de sûreté.

Dans une serrure de sûreté, il est d'usage de prévoir un cylindre constitué d'un stator, d'un rotor extérieur et d'un rotor intérieur. Le stator présente en général une encoche médiane pour le passage du panneton.

Entre le rotor extérieur et le rotor intérieur est disposé un entraîneur de panneton pour commander le verrouillage ou le déverrouillage de la serrure aussi bien de l'extérieur de la porte, par le rotor extérieur, que de l'intérieur, par le rotor intérieur.

Un tel cylindre de sûreté est décrit dans le document DE 1194287. Cette structure présente un point de faiblesse au niveau de l'encoche en cas de tentative d'effraction par rupture du cylindre par la méthode dite de fouettage (snapping).

Un but de l'invention est de proposer un cylindre de serrure de sûreté qui évite ce point de faiblesse au niveau de l'encoche et permette de réaliser un cylindre dit incassable par fouettage.

L'invention a pour objet un cylindre de serrure de sûreté, comportant un stator avec encoche pour le passage du panneton, un rotor extérieur, un rotor intérieur et un entraîneur, **caractérisé en ce que** : le rotor extérieur s'étend au delà de l'encoche, le rotor intérieur s'étend en deçà de l'encoche, et entre l'entraîneur et le panneton est disposée une coupelle d'entraînement du panneton apte à transmettre au panneton les mouvements de rotation transmis par les rotors à l'entraîneur.

Avantageusement, le rotor extérieur est maintenu en position longitudinale par rapport au stator au moyen d'un étrier placé du côté intérieur du stator.

De préférence, la coupelle d'entrainement du panneton présente une rainure périphérique pour recevoir ledit étrier.

De manière avantageuse, la coupelle présente une nervure annulaire, et le rotor extérieur porte des goupilles à ressort dont la coopération avec ladite nervure annulaire assure le maintien en position longitudinale du rotor extérieur et de la coupelle.

Avantageusement, le cylindre comporte une rallonge assurant la liaison mécanique par appui entre l'entraineur et une clé introduite dans le rotor extérieur.

De préférence, le stator présente, côté extérieur, deux pans obliques. De manière avantageuse, le stator comporte, à l'intérieur, au moins un faux-stator dont l'assemblage au stator est assuré par une goupille.

Avantageusement, le cylindre est en deux parties réunies par une embase, chaque partie étant constituée d'un rotor et d'un demi-stator.

De préférence, chaque demi-stator comprend un tube apte à recevoir un doigt, l'ensemble des tubes et du doigt constituant ladite embase.

De manière avantageuse, chacune des deux parties est logée dans un cache en acier inox.

De manière avantageuse, la coupelle d'entraînement du panneton est en forme de cloche à jupe cylindrique, le bord libre de la jupe cylindrique présentant des dents aptes à coopérer avec des dents du panneton pour l'entraînement en rotation du panneton par la coupelle.

De préférence, le fond de la coupelle d'entraînement du panneton présente une lumière de forme correspondant à celle de l'entraîneur, pour l'entraînement en rotation de la coupelle par l'entraîneur.

Avantageusement, le rotor extérieur s'étend à l'intérieur du panneton et à l'intérieur de la coupelle jusqu'au fond de la coupelle d'entraînement du panneton.

De manière avantageuse, le rotor intérieur s'étend, à l'extérieur de la coupelle, jusqu'au fond de la coupelle d'entraînement du panneton.

De préférence, l'axe de la position d'entraînement du panneton, situé dans le plan moyen du fond de la coupelle est décalé, par rapport à l'encoche, dans la partie intérieure du stator.

Avantageusement, l'entraîneur présente deux empreintes de profondeur différente, destinées à recevoir l'extrémité d'une goupille de sécurité sollicitée par ressort.

De manière avantageuse, la goupille comporte une rondelle de même épaisseur que la jupe cylindrique de la coupelle d'entraînement du panneton, et une tête apte à s'appliquer dans les empreintes de l'entraîneur.

De préférence, la tête de la goupille s'applique dans l'empreinte la moins profonde et assure la solidarisation du rotor extérieur et de la coupelle d'entraînement du panneton.

Avantageusement, la tête de la goupille s'applique dans l'empreinte la plus profonde et la rondelle se trouve dans un orifice de la jupe de la coupelle et suit le mouvement de la coupelle.

De manière avantageuse, le panneton et la coupelle sont réalisés en une seule pièce.

L'invention sera mieux comprise, et d'autres buts, détails, caractéristiques et avantages de celle-ci apparaîtront plus clairement au cours de la description suivante d'un mode de réalisation particulier de l'invention, donné uniquement à titre illustratif et non limitatif, en référence aux dessins annexés. Sur ces dessins :
- la fig. 1 est une vue de face d'un cylindre de serrure de sûreté selon un premier mode de réalisation de l'invention ;
- la fig. 2 est une vue en perspective éclatée du cylindre de la fig. 1 ;
- la fig. 3 est une vue en perspective du panneton de la fig. 2 ;
- la fig. 4 est une vue de droite du panneton de la fig. 3 ;
- la fig. 5 est une vue en coupe selon la ligne BB de la fig. 4;
- la fig. 6 est une vue de droite du cylindre de la fig. 1 ;
- la fig. 7 est une vue agrandie, en coupe selon la ligne AA de la fig. 6 ;
- la fig. 8 est une vue en coupe d'un panneton et de sa coupelle, réalisés en une seule pièce ;
- la fig. 9 est une vue en perspective d'un entraîneur adapté au cylindre de la fig.1,
- la fig. 10 est une vue en perspective éclatée d'un cylindre de serrure de sûreté selon un deuxième mode de réalisation de l'invention ;
- la fig. 11 est une vue en perspective d'un cylindre selon un troisième mode de réalisation ;
- la fig. 12 est une vue en perspective éclatée d'un cylindre selon un quatrième mode de réalisation ;
- la fig. 13 est une vue en perspective éclatée d'un cylindre de serrure de sûreté selon un cinquième mode de réalisation de l'invention.

Dans la suite de la description, la serrure étant supposée fixée sur une porte séparant l'intérieur d'un local de l'extérieur, l'adjectif intérieur désigne une partie située vers l'intérieur du local et l'adjectif extérieur désigne une partie située vers l'extérieur du local.

Sur les fig.1 à fig.9, le cylindre comporte un stator 1, un rotor extérieur 4, un rotor intérieur 6, un panneton 2, une coupelle 3 d'entraînement du panneton 2, un entraîneur 5, et une encoche 8 pour le passage du panneton 2.

Le panneton 2 présente une armature cylindrique qui porte sur sa surface externe le doigt 2b du panneton, et qui présente sur sa surface interne 2a des dents 2c du côté intérieur du cylindre.

La coupelle 3 d'entraînement du panneton 2 est en forme de cloche cylindrique. Son fond 3f présente une lumière 3b de forme correspondant à celle de l'entraîneur 5. Sa jupe cylindrique présente une surface externe 3e coulissant dans la surface interne 2a du panneton, et sur son bord libre, des dents 3c coopérant avec les dents 2c du panneton 2, de sorte que le panneton 2 et sa coupelle d'entraînement 3 soient solidaires en rotation. La coupelle 3 est introduite dans le panneton 2 par son bord libre, du côté intérieur du panneton 2, et elle ne pénètre dans le panneton 2 que d'une longueur correspondant à ses dents 3c. La coupelle 3 présente, dans sa jupe cylindrique, un orifice 3d pour le passage d'une goupille de sécurité 7.

Le rotor extérieur 4 présente une longueur égale à environ 1,5 fois la longueur de la partie extérieure du stator 1. Cette longueur est telle que le rotor extérieur 4 pénètre dans la partie intérieure du stator 1, au delà de l'encoche 8. A la limite extérieure de l'encoche 8, le rotor extérieur 4 comporte une rainure périphérique 4d destinée à coopérer avec un premier étrier 9 pour le maintien en position longitudinale du rotor extérieur 4.

Au delà de la rainure 4d, la surface externe 4a du rotor extérieur 4 coulisse dans la surface interne 2a du panneton 2.

La partie d'extrémité du rotor extérieur 4, opposée à sa face extérieure recevant la clé, présente un diamètre plus petit pour pénétrer dans la coupelle 3 d'entraînement du panneton 2. La surface externe 4b du rotor extérieur 4 coulisse dans la surface interne 3a de la coupelle 3. Dans sa partie à diamètre plus petit, le rotor extérieur 4 comporte un orifice 4c pour le passage de la goupille de sécurité 7. Dans sa partie qui s'étend au delà de la rainure 4d, c'est-à-dire au delà du passage de clé, le rotor extérieur 4 présente dans sa région axiale, un évidement 4e destiné à recevoir l'entraîneur 5.

Le rotor intérieur 6 présente une longueur sensiblement égale à 0,5 fois la longueur de la partie intérieure du stator 1. Au voisinage de son extrémité opposée à sa face recevant la clé, le rotor intérieur 6 présente d'une part un évidement intérieur 6a destiné à recevoir l'extrémité 5-1 de l'entraîneur 5, d'autre part une rainure périphérique 6b destinée à coopérer avec un deuxième étrier 10 pour le maintien en position longitudinale du rotor intérieur 6.

L'entraîneur 5 est de type classique, de forme allongée et aplatie, avec une région longitudinale centrale renflée pour loger une tige 11 de maintien des deux parties de l'entraîneur : la partie extérieure 5-2 logée dans le rotor extérieur 4 et apte à coopérer avec le rotor extérieur 4 en cas de condamnation ou de décondamnation de la serrure ; et la partie intérieure 5-1, apte à coopérer avec le rotor intérieur 6.

Les deux parties 5-1 et 5-2 sont aptes à pivoter sur la tige 11 indépendamment l'une de l'autre, et à se déplacer longitudinalement ensemble sous l'action d'une clé.

La partie extérieure 5-2 de l'entraîneur présente sur l'une de ses faces deux empreintes 5a et 5b, de profondeur différente, destinées à recevoir l'extrémité de la goupille 7 de sécurité.

L'empreinte 5a est située près de la partie intérieure 5-1 de l'entraîneur, et elle est la plus profonde des deux empreintes. L'empreinte 5b est située à côté de l'empreinte 5a, du côté extérieur par rapport à l'empreinte 5a, et elle est la moins profonde des deux empreintes.

La goupille 7 est située du côté intérieur du cylindre ; elle est logée dans le stator 1, à côté de l'encoche 8 ; et elle est sollicitée par ressort vers l'entraîneur 5.

La goupille 7 est en trois parties : un corps 7c sollicité par le ressort et destiné à rester dans le stator 1, une rondelle 7b de même épaisseur que la jupe de la coupelle 3 d'entraînement du panneton 2, et une tête 7a apte à s'appliquer dans les empreintes 5a et 5b.

Lorsque l'entraîneur 5 est sollicité vers l'intérieur par l'introduction d'une clé dans le rotor extérieur 4, l'extrémité intérieure de la partie extérieure 5-2 de l'entraîneur 5 s'engage dans la lumière 3b de la coupelle 3 d'entraînement du panneton 2, et la partie intérieure 5-1 de l'entraîneur se trouve logée dans le rotor intérieur 6.

La tête 7a de la goupille 7 s'applique dans l'empreinte la moins profonde 5b et la rondelle 7b se trouve dans le stator 1.

La tête 7a de la goupille 7 assure à titre de sécurité la solidarisation du rotor extérieur 4 et de la coupelle 3 d'entraînement du panneton 2. Lors de la manoeuvre de la clé pour une condamnation ou une décondamnation de la serrure par l'extérieur, le rotor extérieur 4 tourne, et transmet son mouvement à l'entraîneur 5 et à la tête 7a de la goupille 7. La coupelle 3 d'entraînement du panneton 2 est alors sollicitée en rotation d'une part par la partie extérieure 5-2 de l'entraîneur coopérant avec la lumière 3b du fond 3f de la coupelle 3, d'autre part par la tête 7a de la goupille 7 coopérant avec l'orifice 3d de la jupe de la coupelle 3. Les dents 3c de la coupelle 3 coopèrent avec les dents 2c du panneton pour assurer l'entraînement du panneton 2.

Lors de l'introduction de la clé par l'intérieur, l'entraîneur 5 est repoussé vers l'extérieur dans la position représentée fig. 7, la partie intérieure 5-1 de l'entraîneur se trouvant engagée dans la lumière 3b de la coupelle 3.

La tête 7a de la goupille 7 s'applique dans l'empreinte la plus profonde 5a et se trouve logée dans le rotor extérieur 4. La rondelle 7b se trouve dans l'orifice 3d de la jupe de la coupelle 3.

Le rotor intérieur 6 transmet son mouvement à la partie intérieure 5-1 de l'entraîneur 5. La coupelle 3 d'entraînement du panneton 2 est alors sollicitée en rotation par la partie intérieure 5-1 de l'entraîneur 5 coopérant avec la lumière 3b du fond 3f de la coupelle 3, sans que la goupille 7 s'oppose à cette rotation puisque la rondelle 7b suit le mouvement de la coupelle 3. La coupelle 3 entraîne le panneton 2 pour la condamnation ou la décondamnation de la serrure.

Sur la fig. 7 sont représentés d'une part l'axe 12 de la serrure et du cylindre, d'autre part l'axe 13 de la position d'entraînement du panneton, situé dans le plan moyen du fond 3f de la coupelle 3, et qui est nettement décalé par rapport à l'encoche 8, et se trouve dans la partie intérieure du stator 1.

Ce décalage permet au cylindre de résister au fouettage et d'être incassable.

Sur la fig. 8 est représenté un mode de réalisation en une seule pièce du panneton 2 et de la coupelle. Ce panneton monobloc 2 présente une face d'appui 3g.

Sur la fig. 9 est représenté un mode de réalisation de l'entraîneur 5, adapté au cas du cylindre symétrique en longueur, l'entraîneur présentant alors, sur sa partie intérieure 5-1, un épaulement définissant une face d'appui 5-1a. Cette face d'appui 5-1a est destinée à être en butée sur la face d'appui 3g du panneton 2 ou de la coupelle 3. En effet, dans le cas général, l'introduction de la clé est réalisée jusqu'à ce que la butée de clé soit en appui sur la tête du rotor. Les crans de la clé sont alors en place en face des goupilles de sécurité, ce qui autorise la rotation du rotor.

Lorsque le cylindre du côté intérieur, permet l'assemblage de 5 goupilles par exemple, autant que du côté extérieur (cas d'un cylindre dissymétrique), la clé arrive en butée sur la tête de rotor pour autoriser la rotation du rotor. Mais dans le cas où le cylindre, du côté intérieur, ne comporte que 2 goupilles par exemple (cas d'un cylindre symétrique en longueur, représenté aux dessins), la butée de clé ne peut plus se faire avec la tête du rotor. Dans ce cas, c'est l'entraîneur 5, par sa face d'appui 5-1 a, qui vient en butée sur la face d'appui 3g du panneton 3.

Sur la fig. 10, le premier étrier 9, pour le maintien en position longitudinale du rotor extérieur 4 dans le stator 1, est placé au-delà du panneton 2, du côté intérieur du stator 1.

La coupelle 3 d'entraînement du panneton 2 est fixée au panneton 2 au moyen d'une goupille 14 à ressort, insérée dans un trou borgne 15 du panneton et coopérant avec un trou borgne disposé sur la surface extérieure de la coupelle 3. La coupelle 3 présente par ailleurs une rainure périphérique 4d sur sa surface extérieure, au voisinage de son fond, destinée à recevoir le premier étrier 9. Sur sa surface intérieure, la coupelle 3 présente une nervure annulaire. La partie à diamètre plus petit du rotor extérieur 4 présente sur sa surface extérieure 4b deux orifices non débouchants destinés à recevoir des goupilles 16 sollicitées par ressort. La coopération entre la nervure annulaire de la coupelle 3 et les goupilles 16 portées par le rotor extérieur 4, assure le maintien en position relative longitudinale du rotor extérieur 4 et de la coupelle 3. La coopération entre le premier étrier 9 et la rainure périphérique 4d de la coupelle assure le maintien en position longitudinale, par rapport au stator 1, de l'ensemble rotor extérieur 4 - coupelle 3 - panneton 2. La liaison entre les éléments de l'ensemble est assurée par des goupilles qui sont avantageusement en acier inox, de même que la coupelle 3.

La partie extérieure du stator 1, qui ne présente plus de gorge destinée à recevoir un étrier de maintien en position du rotor extérieur, est plus solide. Pour augmenter encore la résistance mécanique du cylindre, le stator 1 est avantageusement réalisé en acier inox.

L'entraineur est constitué en deux éléments. D'une part, l'entraineur proprement dit en deux parties 5-1, 5-2, assemblées, d'autre part, une rallonge 17, qui assure la liaison mécanique par appui entre la clé introduite dans le rotor extérieur 4 et l'entraineur proprement dit.

Le rotor intérieur 6 est analogue à celui de la fig. 2.

Dans l'exemple de réalisation de la fig. 11, le stator 1 est pourvu, côté extérieur, de deux pans obliques 18 provoquant le glissement de la pince lors des tests de fouettage.

Dans l'exemple de réalisation de la fig.12, le stator est constitué en deux parties : un profilé de stator 1 de type classique, et, à l'intérieur, au moins un faux stator 19.

Cette disposition permet le pré-assemblage des goupilles dans le faux stator 19 avant la mise en place du faux stator 19 dans le stator 1.

L'assemblage du faux stator 19 et du stator 1 est assuré par une goupille 20.

Dans le mode de réalisation de la fig. 13, le cylindre est en deux parties réunies par une embase.

Chacune des deux parties est constituée d'un rotor et d'un demi-stator, par exemple le rotor extérieur 4 et le demi-stator extérieur 21. Chaque demi-stator comprend à sa partie inférieure un tube 22, 23, apte à recevoir un doigt 24. L'ensemble des tubes 22, 23 et du doigt 24 constitue une embase reliant les deux demi-stators.

Le panneton 2 et la coupelle 3 d'entraînement du panneton sont avantageusement réalisés en une seule pièce, assemblée au rotor extérieur 4 au moyen de goupilles 16 à ressort, comme dans le cas de la fig. 10. Chacune des deux parties est avantageusement logée dans un cache 25, 26 en acier inox. L'assemblage du cylindre est assuré au moyen de deux goupilles 27. La réalisation en acier inox des deux caches 25, 26 provoque le glissement de la pince dans les tests de fouettage.

Les cylindres ainsi conçus peuvent être équipés de clés crantées, ou de clés réversibles à trous disposés sur une rangée de goupilles ou selon une disposition multidirectionnelle. Les dimensions des différentes pièces constitutives des cylindres correspondent aux longueurs usuelles des cylindres de type standard.

L'invention a été décrite sans précision sur le type de clé, car elle s'applique à une clé crantée ou réversible, en position verticale ou horizontale.

L'invention a été décrite dans le cas d'un stator en une seule partie, avec une échancrure pour le passage du panneton, et dans le cas d'un stator en deux parties reliées par une embase.

## Revendications

1. Cylindre de serrure de sûreté, comportant un stator (1) avec encoche (8) pour le passage du panneton (2), un rotor extérieur (4), un rotor intérieur (6) et un entraîneur (5), **caractérisé en ce que** : le rotor extérieur (4) s'étend au delà de l'encoche (8), le rotor intérieur (6) s'étend en deçà de l'encoche (8), et entre l'entraîneur (5) et le panneton (2) est disposée une coupelle (3) d'entraînement du panneton (2) apte à transmettre au panneton (2) les mouvements de rotation transmis par les rotors (4, 6) à l'entraîneur (5).

2. Cylindre selon la revendication 1, **caractérisé en ce que** le rotor extérieur (4) est maintenu en position longitudinale par rapport au stator (1) au moyen d'un étrier (9) placé du côté intérieur du stator (1).

3. Cylindre selon la revendication 2, **caractérisé en ce que** la coupelle (3) d'entrainement du panneton (2) présente une rainure périphérique (4d) pour recevoir ledit étrier (9).

4. Cylindre selon la revendication 2, **caractérisé en ce que** la coupelle (3) présente une nervure annulaire, et le rotor extérieur (4) porte des goupilles (16) à ressort dont la coopération avec ladite nervure annulaire assure le maintien en position longitudinale du rotor extérieur (4) et de la coupelle (3).

5. Cylindre selon la revendication 2, **caractérisé en ce que** le cylindre comporte une rallonge (17) assurant la liaison mécanique par appui entre l'entraineur (5) et une clé introduite dans le rotor extérieur (4).

6. Cylindre selon la revendication 1, **caractérisé en ce que** le stator (1) présente, côté extérieur, deux pans obliques (18).

7. Cylindre selon la revendication 1, **caractérisé en ce que** le stator (1) comporte, à l'intérieur, au moins un faux-stator (19) dont l'assemblage au stator (1) est assuré par une goupille (20).

8. Cylindre selon la revendication 1, **caractérisé en ce que** le cylindre est en deux parties réunies par une embase, chaque partie étant constituée d'un rotor et d'un demi-stator.

9. Cylindre selon la revendication 8, **caractérisé en ce que** chaque demi-stator comprend un tube (22, 23) apte à recevoir un doigt (24), l'ensemble des tubes (22, 23) et du doigt (24) constituant ladite embase.

10. Cylindre selon la revendication 8, **caractérisé en ce que** chacune des deux parties est logée dans un cache (25, 26) en acier inox.

11. Cylindre selon la revendication 1, **caractérisé en ce que** la coupelle (3) d'entraînement du panneton (2) est en forme de cloche à jupe cylindrique, le bord libre de la jupe cylindrique présentant des dents (3c) aptes à coopérer avec des dents (2c) du panneton (2) pour l'entraînement en rotation du panneton (2) par la coupelle (3).

12. Cylindre selon la revendication 11, **caractérisé en ce que** le fond (3f) de la coupelle (3) d'entraînement du panneton (2) présente une lumière (3b) de forme correspondant à celle de l'entraîneur (5), pour l'entraînement en rotation de la coupelle (3) par l'entraîneur (5).

13. Cylindre selon la revendication 11, **caractérisé en ce que** le rotor extérieur (4) s'étend à l'intérieur du panneton (2) et à l'intérieur de la coupelle (3) jusqu'au fond (3f) de la coupelle (3) d'entraînement du panneton (2).

14. Cylindre selon la revendication 11, **caractérise en ce que** le rotor intérieur (6) s'étend, à l'extérieur de la coupelle (3), jusqu'au fond (3f) de la coupelle (3) d'entraînement du panneton (2).

15. Cylindre selon la revendication 1, **caractérisé en ce que** l'axe (13) de la position d'entraînement du panneton (2), situé dans le plan moyen du fond (3f) de la coupelle (3) est décalé, par rapport à l'encoche (8), dans la partie intérieure du stator (1).

16. Cylindre selon la revendication 1, **caractérisé en ce que** l'entraîneur (5) présente deux empreintes (5a, 5b) de profondeur différente, destinées à recevoir l'extrémité d'une goupille de sécurité (7) sollicitée par ressort.

17. Cylindre selon la revendication 16, **caractérisé en ce que** la goupille (7) comporte une rondelle (7b) de même épaisseur que la jupe cylindrique de la coupelle (3) d'entraînement du panneton (2), et une tête (7a) apte à s'appliquer dans les empreintes (5a, 5b) de l'entraîneur.

18. Cylindre selon la revendication 17, **caractérisé en ce que** la tête (7a) de la goupille (7) s'applique dans l'empreinte (5b) la moins profonde et assure la solidarisation du rotor extérieur (4) et de la coupelle (3) d'entraînement du panneton (2).

19. Cylindre selon la revendication 17, **caractérisé en ce que** la tête (7a) de la goupille (7) s'applique dans l'empreinte (5a) la plus profonde et la rondelle (7b) se trouve dans un orifice (3d) de la jupe de la coupelle (3) et suit le mouvement de la coupelle (3).

20. Cylindre selon la revendication 1, **caractérisé en ce que** le panneton (2) et la coupelle (3) sont réalisés en une seule pièce.

## Patentansprüche

1. Sicherheits-Schließzylinder, der ein Zylindergehäuse (1) mit einer Aussparung (8) für den Durchgang des Schlüsselbarts (2), einen äußeren Zylinderkern (4), einen inneren Zylinderkern (6) und einen Mitnehmer (5) aufweist, **dadurch gekennzeichnet, dass**: der äußere Zylinderkern (4) sich jenseits der Aussparung (8) erstreckt, der innere Zylinderkern (6) sich diesseits der Aussparung (8) erstreckt, und zwischen dem Mitnehmer (5) und dem Schlüsselbart (2) eine Antriebsmanschette (3) des Schlüsselbarts (2) angeordnet ist, die die von den Zylinderkernen (4, 6) an den Mitnehmer (5) übertragenen Drehbewegungen an den Schlüsselbart (2) übertragen kann.

2. Zylinder nach Anspruch 1, **dadurch gekennzeichnet, dass** der äußere Zylinderkern (4) in Längsstellung bezüglich des Zylindergehäuses (1) mittels eines Bügels (9) gehalten wird, der auf der Innenseite des Zylindergehäuses (1) angeordnet ist.

3. Zylinder nach Anspruch 2, **dadurch gekennzeichnet, dass** die Antriebsmanschette (3) des Schlüsselbarts (2) eine Umfangsrille (4d) aufweist, um den Bügel (9) aufzunehmen.

4. Zylinder nach Anspruch 2, **dadurch gekennzeichnet, dass** die Manschette (3) eine ringförmige Rippe aufweist, und der äußere Zylinderkern (4) Federstecker (16) aufweist, deren Zusammenwirkung mit der ringförmigen Rippe den Halt des äußeren Zylinderkerns (4) und der Manschette (3) in Längsstellung gewährleistet.

5. Zylinder nach Anspruch 2, **dadurch gekennzeichnet, dass** der Zylinder eine Verlängerung (17) aufweist, die die mechanische Verbindung durch Auflage zwischen dem Mitnehmer (5) und einem in den äußeren Zylinderkern (4) eingeführten Schlüssel gewährleistet.

6. Zylinder nach Anspruch 1, **dadurch gekennzeichnet, dass** das Zylindergehäuse (1) an der Außenseite zwei schräge Seitenflächen (18) aufweist.

7. Zylinder nach Anspruch 1, **dadurch gekennzeichnet, dass** das Zylindergehäuse (1) innen mindestens ein Hilfszylindergehäuse (19) aufweist, dessen Zusammenbau mit dem Zylindergehäuse (1) durch einen Stift (20) gewährleistet wird.

8. Zylinder nach Anspruch 1, **dadurch gekennzeichnet, dass** der Zylinder aus zwei durch einen festen Steckverbinder vereinten Teilen besteht, wobei jeder Teil aus einem Zylinderkern und einem Halbzylindergehäuse besteht.

9. Zylinder nach Anspruch 8, **dadurch gekennzeichnet, dass** jedes Halbzylindergehäuse ein Rohr (22, 23) enthält, das einen Finger (24) aufnehmen kann, wobei die Gesamtheit der Rohre (22, 23) und des Fingers (24) den festen Steckverbinder bildet.

10. Zylinder nach Anspruch 8, **dadurch gekennzeichnet, dass** jeder der zwei Teile in einer Abdeckung (25, 26) aus rostfreiem Stahl untergebracht ist.

11. Zylinder nach Anspruch 1, **dadurch gekennzeichnet, dass** die Antriebsmanschette (3) des Schlüsselbarts (2) in Form einer Glocke mit zylindrischer Schürze vorliegt, wobei der freie Rand der zylindrischen Schürze Zähne (3c) aufweist, die mit Zähnen (2c) des Schlüsselbarts (2) für den Drehantrieb des Schlüsselbarts (2) durch die Manschette (3) zusammenwirken können.

12. Zylinder nach Anspruch 11, **dadurch gekennzeichnet, dass** der Boden (3f) der Antriebsmanschette (3) des Schlüsselbart (2) ein Langloch (3b) mit einer derjenigen des Mitnehmers (5) entsprechenden Form für den Drehantrieb der Manschette (3) durch den Mitnehmer (5) aufweist.

13. Zylinder nach Anspruch 11, **dadurch gekennzeichnet, dass** der äußere Zylinderkern (4) sich innerhalb des Schlüsselbarts (2) und innerhalb der Manschette (3) bis zum Boden (3f) der Antriebsmanschette (3) des Schlüsselbarts (2) erstreckt.

14. Zylinder nach Anspruch 11, **dadurch gekennzeichnet, dass** der innere Zylinderkern (6) sich außerhalb der Manschette (3) bis zum Boden (3f) der Antriebsmanschette (3) des Schlüsselbarts (2) erstreckt.

15. Zylinder nach Anspruch 1, **dadurch gekennzeichnet, dass** die Achse (13) der Antriebsstellung des Schlüsselbarts (2), die sich in der Mittelebene des Bodens (3f) der Manschette (3) befindet, bezüglich der Aussparung (8) in den inneren Teil des Zylindergehäuses (1) versetzt ist.

16. Zylinder nach Anspruch 1, **dadurch gekennzeichnet, dass** der Mitnehmer (5) zwei Einbuchtungen (5a, 5b)
unterschiedlicher Tiefe aufweist, die dazu bestimmt sind, das Ende eines federbeaufschlagten Sicherheitsstifts (7) aufzunehmen.

17. Zylinder nach Anspruch 16, **dadurch gekennzeichnet, dass** der Stift (7) eine Scheibe (7b) gleicher Dicke wie die zylindrische Schürze der Antriebsmanschette (3) des Schlüsselbarts (2) und einen Kopf (7a) aufweist, der sich in die Einbuchtungen (5a, 5b) des Mitnehmers einlegen kann.

18. Zylinder nach Anspruch 17, **dadurch gekennzeichnet, dass** der Kopf (7a) des Stifts (7) sich in die am wenigsten tiefe Einbuchtung (5b) einlegt und die feste Verbindung des äußeren Zylinderkerns (4) und der Antriebsmanschette (3) des Schlüsselbarts (2) gewährleistet.

19. Zylinder nach Anspruch 17, **dadurch gekennzeichnet, dass** der Kopf (7a) des Stifts (7) sich in die tiefste Einbuchtung (5a) einlegt, und die Scheibe (7b) sich in einer Öffnung (3d) der Schürze der Manschette (3) befindet und der Bewegung der Manschette (3) folgt.

20. Zylinder nach Anspruch 1, **dadurch gekennzeichnet, dass** der Schlüsselbart (2) und die Manschette (3) aus einem Stück hergestellt sind.

## Claims

1. Cylinder for a security lock, comprising a stator (1) with notch (8) for the passage of the key bit (2), an outer rotor (4), an inner rotor (6) and a driver (5), **characterized in that**: the outer rotor (4) extends beyond the notch (8), the inner rotor (6) extends on only one side of the notch (8), and between the driver (5) and the key bit (2), there is arranged a collar (3) for driving the key bit (2) suitable for transmitting to the key bit (2) the rotational movements transmitted by the rotors (4, 6) to the driver (5).

2. Cylinder according to Claim 1, **characterized in that** the outer rotor (4) is maintained in longitudinal position relative to the stator (1) by means of a stirrup (9) placed on the internal side of the stator (1).

3. Cylinder according to Claim 2, **characterized in that** the collar (3) for driving the key bit (2) has a peripheral groove (4d) for receiving said stirrup (9).

4. Cylinder according to Claim 2, **characterized in that** the collar (3) has an annular ridge, and the outer rotor (4) bears pins (16) with spring whose cooperation with said annular ridge ensures that the outer rotor (4) and the collar (3) are maintained in longitudinal position.

5. Cylinder according to Claim 2, **characterized in that** the cylinder comprises an extension piece (17) ensuring the mechanical link by bearing between the driver (5) and a key introduced into the outer rotor (4).

6. Cylinder according to Claim 1, **characterized in that** the stator (1) has, on its external side, two oblique flats (18).

7. Cylinder according to Claim 1, **characterized in that** the stator (1) comprises, inside, at least one false stator (19) whose assembly with the stator (1) is assured by a pin (20).

8. Cylinder according to Claim 1, **characterized in that** the cylinder is in two parts joined by a base, each part consisting of a rotor and a half-stator.

9. Cylinder according to Claim 8, **characterized in that** each half-stator comprises a tube (22, 23) suitable for receiving a finger (24), the assembly of the tubes (22, 23) and of the finger (24) constituting said base.

10. Cylinder according to Claim 8, **characterized in that** each of the two parts is housed in a cover piece (25, 26) made of stainless steel.

11. Cylinder according to Claim 1, **characterized in that** the collar (3) for driving the key bit (2) is in the form of a bell with cylindrical skirt, the free edge of the cylindrical skirt having teeth (3c) suitable for co-operating with teeth (2c) of the key bit (2) for the rotational driving of the key bit (2) by the collar (3).

12. Cylinder according to Claim 11, **characterized in that** the bottom (3f) of the collar (3) for driving the key bit (2) has an opening (3b) of a form corresponding to that of the driver (5), for the rotational driving of the collar (3) by the driver (5).

13. Cylinder according to Claim 11, **characterized in that** the outer rotor (4) extends inside the key bit (2) and inside the collar (3) to the bottom (3f) of the collar (3) for driving the key bit (2).

14. Cylinder according to Claim 11, **characterized in that** the inner rotor (6) extends, outside the collar (3), to the bottom (3f) of the collar (3) for driving the key bit (2).

15. Cylinder according to Claim 1, **characterized in that** the axis (13) of the driving position of the key bit (2), situated in the medium plane of the bottom (3f) of the collar (3) is offset, relative to the notch (8), in the internal part of the stator (1).

16. Cylinder according to Claim 1, **characterized in that** the driver (5) has two indentations (5a, 5b) of different depth intended to receive the end of a spring-stressed security pin (7).

17. Cylinder according to Claim 16, **characterized in that** the pin (7) comprises a washer (7b) of the same thickness as the cylindrical skirt of the collar (3) for driving the key bit (2), and a head (7a) suitable for being applied into the indentations (5a, 5b) of the driver.

18. Cylinder according to Claim 17, **characterized in that** the head (7a) of the pin (7) is applied into the shallower indentation (5b) and ensures the securing of the outer rotor (4) and of the collar (3) for driving the key bit (2).

19. Cylinder according to Claim 17, **characterized in that** the head (7a) of the pin (7) is applied into the deeper indentation (5a) and the washer (7b) is located in an orifice (3d) of the skirt of the collar (3) and follows the movement of the collar (3).

20. Cylinder according to Claim 1, **characterized in that** the key bit (2) and the collar (3) are made of a single piece.
